# EUROPÄISCHE PATENTSCHRIFT

(11) **EP 0 157 182 B1**
(45) Veröffentlichungstag und Bekanntmachung des Hinweises auf die Patenterteilung: **04.01.1989**
(21) Anmeldenummer: 85102309.3
(22) Anmeldetag: 01.03.1985
(51) Int. Cl.: H05B 3/48

(54) **Rohrheizkörper**
Tubular heating body
Corps de chauffe tubulaire

(30) Priorität: 01.03.1984 DE 8406445 U; 30.04.1984 DE 8413276 U; 02.08.1984 DE 8423034 U
(43) Veröffentlichungstag der Anmeldung: 09.10.1985
(73) Patentinhaber: ELPAG AG CHUR, CH-7001 Chur (CH)
(72) Erfinder: Bleckmann, Ingo, Dipl.-Ing. Dr. mont., A-5020 Salzburg (AT)
(74) Vertreter: Liedl, Gerhard, Dipl.-Phys.

(56) Entgegenhaltungen:
- EP-A- 0 010 275
- EP-A- 0 086 465
- DE-A- 2 451 175
- DE-A- 3 145 876

## Beschreibung

Die Erfindung betrifft einen Rohrheizkörper nach den Merkmalen des Oberbegriffes des Patentanspruches 1.

Aus dem europäischen Patent EP-A-0 010 275 sind Rohrheizkörper bekannt, bei dem in einem Mantelrohr aus verformbaren Metall eine Heizwendel in Isoliermaterial eingebettet ist, die an den Anschlußenden mit Anschlußbolzen verbunden ist, welche einen Bolzenteil mit einem größeren Durchmesser, der im Isoliermaterial eingebettet ist, und einen Bolzenteil mit einem geringren Durchmesser aufweisen, der durch eine in das Stirnende des Mantelrohr eingesetzte und durch das Mantelrohr mechanisch gehaltene Isolierperle hindurchgeführt ist. Dabei soll die Isolierperle im Durchmesser abgestuft ausgebildet sein und der den größeren Durchmesser aufweisende Teil der Isolierperle zwischen zwei Einschnürungen oder Einquetschungen des Mantelrohrs eingepreßt sein. Weiterhin ist an dem aus der Isolierperle ragenden Teil des Anschlußbolzens eine Abdrückung vorgesehen, welche die Isolierperle hält.

Auf diese Weise wird eine sichere mechanische Halterung der Isolierperle gegenüber dem Mantelrohr und eine mechanische Befestigung de Anschlußbolzens in der Isolierperle mit einfachen Mitteln ohne zusätzliche Befestigungselemente erreicht.

Als nachteilig ist bei der bekannten Anmeldung anzusehen, daß zwei Einschnürungen im Mantelrohr zur Halterung der Isolierperle erforderlich sind. Je nachdem wie die Isolierperle auf dem Isoliermaterial aufsitzt, befindet sich der der Halterung der Isolierperle in dem Mantelrohr dienende, den größten Durchmesser aufweisenden Teil bzw. der die Fahnen aufweisende Teil der Isolierperle weiter oder weniger weit im Mantelrohr. Wenn bei der Herstellung der Einschnürungen jedoch auf diesen Teil gepreßt wird, zerbricht die Isolierperle.

Der vorliegenden Erfindung liegt nun die Aufgabe zugrunde, eine einfachere und schnellere Herstellung zu ermöglichen, wobei ein Brechen der Isolierperle trotzdem vermieden wird.

Die Lösung der Aufgabe ergibt sich aus den kennzeichnenden Merkmalen des Anspruches 1. Die Unteransprüche zeigen bevorzugte Ausführungsformen.

Die beiliegenden Zeichnungen dienen der weiteren Erläuterung der Erfindung. Es zeigen:
Fig. 1 einen in die Mitte ausgebrochenen Längsschnitt eines Rohrheizkörpers gemäß der Erfindung;
Fig. 2 einen Querschnitt längs der Linie 11 - 11 in Fig. 1;
Fig. 3 einen Längsschnitt einer abgewandelten Ausführungsform mit straff aufgewickelter Befestigungswendel;
Fig. 4 einen Querschnitt längs der Linie IV - IV in Fig. 3;
Fig. 5 in vergrößertem Maßstab einen teilweisen Längsschnitt einer Isolierperle;
Fig. 6 in vergrößertem Maßstab eine Draufsicht der Isolierperle nach Fig. 5;
Fig. 7 eine schaubildliche Ansicht der Isolierperle gemäß den Figuren 5 und 6 etwa im natürlichen Maßstab zur Veranschaulichung der realen Größenverhältnisse;
Fig. 8 in vergrößertem Maßstab einen teilweisen Längsschnitt einer Isolierperle in abgewandelter Ausführungsform;
Fig. 9 eine Draufsicht auf eine Isolierperle nach Fig. 8;
Fig. 10 ähnlich Fig. 7 eine Ansicht der Isolierperle gemäß den Figuren 8 und 9 im natürlichen Maßstab;
Fig. 11 bis 13 Schnitte durch das Anschlußende weiterer Ausführungsformen eines Rohrheizkörpers;
Fig. 14 einen Schnitt längs zur Linie XIV - XIV in Fig. 11;
Fig. 15 einen Teilschnitt einer weiteren abgewandelten Ausführungsform;
Fig. 16 einen Schnitt einer Ausführungsform mit Temperaturfühler;
Fig. 17 eine schaubildliche Darstellung eines rohrförmigen Anschlußelementes, und
Fig. 18 ein Anschlußelement gemäß einer abgewandelten Ausführungsform.

In dem Mantelrohr 1 eines Rohrheizkörpers ist konzentrisch eine Heizwendel 2 angeordnet, die in Isoliermasse 3, vorzugsweise Magnesiumoxid, eingebettet ist. Die Enden der Heizwendel 2, sind an Anschlußbolzen 4 angeschweißt, deren Durchmesser abgestuft ist, d. h. die aus einem Bolzenteil 5 mit einem größeren Durchmesser und einem Bolzenteil 6 mit einem kleineren Durchmesser bestehen. Die Bolzenteile 6 mit kleinerem Durchmesser sind je durch die Innenbohrung einer Isolierperle 7 oder 8 hindurchgesteckt, wobei der Durchmesser der Bohrung der Isolierperle 7 oder 8 etwa dem Außendurchmesser des Bolzenteiles 6 entspricht. Der den größeren Durchmesser aufweisende Bolzenteil 5 sitzt also mit seiner Abstufung auf der nach innen gerichteten Stirnfläche der Isolierperle 7 bzw. 8 auf. Der Bolzenteil 5 hat einen z. B. sechseckigen Querschnitt, damit sich der Bolzen in der gepreßten Isoliermasse 3 nicht verdrehen kann.

Die Isolierperlen 7, 8 werden nun in dem Mantelrohr durch gequetschte oder gerollte Bereiche 9, 10 gehalten. Eine Abdrückung oder Einquetschung 11 im Bolzenteil 6 mit dem kleineren Durchmesser sorgt für einen entsprechenden Sitz der Anschlußbolzens 4 in der Isolierperle 7 bzw. 8 und verhindert, daß der Anschlußbolzen durch den elastischen Zug der Heizwendel 2 durch die lsolierperle 7, 8 nach innen gezogen wird.

Bei der in den Figuren 3 und 4 dargestellten Ausführungsform ist eine Drahtwendel 12 straff auf das Mantelrohr 1 gewickelt und im Bereich der Stirnenden des Mantelrohres 1 durch Schweißung oder Lötung bei 13 mit demselben verbunden.

Bei der in den Fig. 5 und 7 dargestellten Ausführungsform einer Isolierperle besteht dieselbe aus einem rohrförmigen Innenkörper 14, dessen Außendurchmesser wesentlich geringer ist als der Innendurchmesser des Mantelrohres 1. An den rohrförmigen Innenkörper 14 sind einstückig im Winkelabstand von 120° flügelförmige Fahnen 15 angesetzt, die einen etwa sinusförmigen Querschnitt haben. Zwischen den Fahnen 15 bleibt jedoch der Innenkörper 14 in einem Bereich 16 von wenigstens 50°, jedoch vorzugsweise von etwa 60° frei.

Durch die dargestellte Formgebung im Zusamnenwirken mit einer entsprechenden Materialwahl für die Isolierperle 7 gelingt es nun mittels eines einzigen Quetsch- oder Rollvorganges die Isolierperle im Mantelrohr zu befestigen, ohne daß bei der Herstellung Bruch in nennenswerter Weise auftritt.

Die Isolierperle 7 besteht aus einem bruchfesten oxidkeramischen Stoff mit einer Druckfestigkeit N/mm² von über 1000 und einer Biegefestigkeit von über 200 nach DIN 40685. Bevorzugt werden Isolierperlen 7, 8, die aus hochfeuerfestem, dichten Aluminiumoxid mit einem Massengehalt über 80 bis 90 % und mit einer Rohdichte von etwa 3,3 kg/dm³ bestehen. Der Elastizitätsmodul der Isolierperle sollte über 220 x 10³ N/mm² betragen. Bevorzugt wird ein Aluminiumoxid, wie es unter dem Handelsnamen "Hilox 880" vertrieben wird.

Bei der in den Fig. 8 bis 10 dargestellten Ausführungsform ist die Isolierperle abgestuft ausgebildet. Sie besteht aus einem Bereich 18, dessen Durchmesser kleiner ist als der Innendurchmesser des Mantelrohres 1 und einem Bereich 19, dessen Durchmesser etwa dem Innendurchmesser des Mantelrohres 1 entspricht.

Bei längeren Rohrheizkörpern können in beide Enden die in den Fig. 8 bis 10 dargestellten Isolierperlen 8 eingesetzt sein. Der Rohrheizkörper wird dann zuerst mit dem Isoliermaterial 3, also im allgemeinen mit Magnesiumoxid, gefüllt, wobei vorher schon die Heizwendel 2 mit den Anschlußbolzen 4 eingesetzt war. Nach Aufschieben der Isolierperlen 8 auf den Bolzenteil 6 mit dem kleineren Durchmesser und Fixieren desselben durch Herstellung der Einquetschung 11 werden dann die Isolierperlen 8 durch Quetschen oder Rollen fixiert.

Bei kürzeren Rohrheizkörpern wird jedoch bevorzugt, daß vor dem Einfüllen des Isoliermaterials Isolierperlen 7 und 8 eingesetzt werden und zwar zusammen mit den Anschlußbolzen 6 und der Heizwendel 2. Vor oder nach Herstellung der Einschnürungen oder Einquetschungen 9, 10 wird dann das Isoliermaterial 3 durch die Zwischenbereiche 16 zwischen den flügelförmigen Fahnen 15 der Isolierperle 7 eingefüllt. Bei dieser Herstellungsart wird auch ermöglicht, daß Restfeuchtigkeit aus dem Isoliermaterial 3 entweichen kann. Das Eindringen von Feuchtigkeit wird durch Verwendung entsprechend wasserabstoßender Mittel, z. B. Silikonöl oder dgl. verhindert.

Von besonderer Bedeutung ist jedoch, daß außer diesen besonderen Möglichkeiten der Rohrheizkörpermantel im Bereich 16 eingedrückt werden kann, wodurch die Halterung der Isolierperle 7 im Rohrheizkörpermantel 1 wesentlich verbessert wird. Weiterhin wird eine Bruchgefahr der Isolierperle 7 durch Zerquetschen bei Herstellung der Einquetschung oder Einschnürung weiterhin verringert.

Der Ansatz der Fahnen 15 verläuft in einer Schräge 20 von etwa 45°. In ähnlicher Weise verläuft der Übergang von dem Bereich 18 in den Bereich 19 bei der Ausführungsform gemäß den Fig. 8 bis 10 in einer Schräge 21 von etwa 30°.

Die straff aufgewickelte Drahtwendel 12 erfüllt mehrere Funktionen. Die Herstellung der Einquetschung 11 wird erleichtert und verbessert, da die angewendete Kraft nicht direkt über das relativ dünne Mantelrohr auf die Isolierperle wirkt. Die im Bereich der Isolierperle liegende Wicklung der Drahtwendel sorgt für eine entsprechende Umfangskräfteverteilung. Weiterhin wird die Oberfläche des Mantelrohres vergrößert und so die Wärmeabgabe verbessert. Darüber hinaus können über Kaltverbindungen Halterungen, Wärmeableitbleche usw. auf den Rohrheizkörper aufgepreßt werden.

Bei der in Fig. 11 dargestellten Ausführungsform sitzt die Isolierperle 8 auf einer rinnenförmigen Einschnürung 22 auf. Diese kann schwach ausgeprägt sein, da sie in jedem Fall verhindert, daß sich die Isolierperle in Richtung auf das Rohrheizkörperinnere bewegen kann. Der Bereich der Isolierperle mit dem größeren Durchmesser ist, wie dargestellt, in Form eines sich in Richtung auf das Rohrheizkörperende verjüngenden Konus 23 ausgebildet. Die Anpressung des Mantelrohres 1 an den Konus 23 verläuft über eine längere Strecke, so daß sich der Preßdruck dementsprechend verteilt.

Die in Fig. 11 dargestellte Ausführungsform wird im allgemeinen bevorzugt, da die Isolierperle 8 einfach und zweckmäßig in Massenproduktion herstellbar ist und die mechanische Halterung derselben im Mantelrohr 1 sehr befriedigend ist.

Die in Fig. 12 dargestellte Ausführungsform eignet sich für Spezialzwecke. Die Isolierperle besitzt eine ballförmige Oberfläche 24, d. h. der Durchmesser nimmt von einem größten mittleren Durchmesser sowohl in Richtung auf das Rohrheizkörperinnere als auch in Richtung auf das Anschlußende ab. An diese ballförmige Oberfläche 24 wird nun das Mantelrohr 1 in einem einzigen Preßvorgang angepreßt, wobei ohne weiteres Zutun durch die großflächige Pressung Einschnürungen 25 und 26 entstehen, durch die das zwischenliegende Teil 27 des Mantelrohrs 1 an die ballförmige Oberfläche 24 der Isolierperle angezogen wird. Da der Preßdruck nicht radial auf die ballförmige Oberfläche 24 einwirkt, sondern überwiegend ein axialer Zug ausgeübt wird, wird die Isolierperle entsprechend geschont, so daß auch bei weniger bruchfestem Material Bruch- oder Rißbildung nicht mehr auftritt bzw. höhere Preßdrücke bei ausreichend bruchfestem Material angewendet werden können.

Bei der in Fig. 13 dargestellten Ausführungsform ist die Mantelfläche der Isolierperle bei 28 konkav ausgespart. In die so gebildete Rinne wird der Bereich 29 des Mantelrohres 1 eingepreßt. Bei dieser Ausführungsform sollte ein umlaufendes Preßwerkzeug angewendet werden oder die Pressung unter Drehung des Rohrheizkörpers erfolgen.

Die in Fig. 15 dargestellte Ausführungsform wird bevorzugt, wenn nach dem Löten zur Entfernung des Flußmittels auf das Rohrheizkörperende eine Gummikappe 31 aufgebracht werden muß, die ein Eindringen des Reinigungsmittel in den Rohrheizkörper verhindert. Die säurehaltigen Mittel könnten ansonsten an der Isolatoroberfläche eine elektrisch leitende Schicht bilden. Wenn die Durchmesser so gewählt werden, daß d₁ < d₂ < d₃ ist, kann die Gummikappe 31 leicht aufgebracht werden. Sie verankert sich in der rinnförmigen Einschnürung 22.

Bei der in den Figuren 16 bis 18 dargestellten Ausführungsform ist ein rohrförmiges Anschlußelement so verpreßt, daß es ein stumpfkonisches Ende 34, eine flachgepreßte Fahne 35, einen unverpreßten Mittelschaft 36 und ausgepreßte Lappen 37 besitzt. Die Heizwendel 2 ist auf das stumpfkonische Ende 34 gegebenenfalls mittels einer berührungslosen Schweißtechnik aufgeschweißt. Die flachgepreßte Fahne 35 ist in dem Isoliermaterial 3 eingebettet, so daß der rohrförmige Anschlußbolzen verdrehsicher gehalten ist. Durch das Auspressen der Fahne 35 entsteht ein Absatz, auf welchem die Isolierperle 8 aufsitzt, wobei sie gegebenenfalls unter Zwischenlegen einer ringförmigen Scheibe durch das Auspressen der Lappen 37 auf den Absatz der Fahne 35 gepreßt wird. Der Mantel der Isolierperle 8 ist in Form eines Konus 23 ausgebildet, welcher über eine Stufe in einen Teil mit geringerem Durchmesser übergeht. Das Mantelrohr 1 besitzt bei 22 eine ringförmige Einschnürung, auf welcher die Isolierperle 8 aufsitzt. Das Mantelrohr ist an den Konus der Isolierperle 8 angepreßt. Es ergibt sich somit eine absolut sichere Verbindung sowohl in axialer als auch in radialer Richtung.

Die rohrförmige Ausbildung des Anschlußelements hat einerseits den Vorteil, daß die genannten Auspressungen ohne großen Aufwand hergestellt werden können. Darüber hinaus kann ein Temperaturüberwachungselement 38 in das Rohr eingeschoben werden, welches über einen oder mehrere Anschlußdrähte 39 eine integrierte Schaltung, z. B. einer Waschmaschine, steuert. Im einfachsten Fall kann das Temperaturüberwachungselement z. b. aus einer PTC-Perle, also einem Widerstandsmaterial mit positivem Temperaturgradienten, bestehen.

Während Temperaturüberwachungselemente, die im Rohheizkörper selbst angeordnet sind, einen sehr großen Abschaltspielraum benötigen, da ja durch Kalkansatz die Temperatur im Rohrheizkörper steigt, ohne daß dadurch ein Abschaltvorgang in Gang gesetzt werden soll, besitzt die dargestellte Lösung den Vorteil eines ganz exakten Wärmeflusses, und zwar unabhängig von einer Verdrehung des Rohrheizkörpers z. B. beim Einbau. Die von der Heizwendel erzeugte Wärme fließt über das stumpfkonische Ende 34, die Fahne 35 radial über die Isolierperle 8 zu dem Mantelrohr. Da das Anschlußende des Mantelrohres nicht mehr beheist ist, kann sich auch kein Kalkansatz bilden. Das konzentrisch im Wärmefluß sitzende Temperaturüberwachungselement 38 kann damit ganz exakt auf eine bestimmte Temperatur der Heizwendel 2 eingestellt werden, so daß bei Überschreiten dieser Temperatur die Stromzufuhr abgeschaltet wird.

Während bei der in Fig. 16 dargestellten Ausführungsform das Temperaturüberwachungselement 38 in der Fahne 35 liegt, ist gemäß der in Fig. 18 dargestellten abgewandelten Ausführungsform eine ringförmige Einpressung 40 vorgesehen, welche das Temperaturüberwachungselement 38 haltert.

Das Temperaturüberwachungselement 38 kann erst nach Fertigstellung des Rohrheizkörpers in das rohrförmige Anschlußelement eingeschoben werden, so daß Beschädigungen, z. B. beim Pressen des Rohrheizkörpers, ausgeschlossen sind. Wird auf die Auswechselbarkeit verzichtet und eine andere Fixierung des Temperaturüberwachungselements 38 z. B. durch Kleben gewählt, dann können die Einpressung 40 oder die Fahne 35 entfallen.

Die Isolierperle 7 oder 8 kann mittels eines Klebers mit der Innenmantelfläche des Rohrheizkörpers verbunden sein. Weiterhin können die Bereiche 16 zwischen den Fahnen 15 der Isolierperle durch einen Kleber verschlossen sein. Darüber hinaus kann der Anschlußbolzen 4 in die Isolierperle 7 bzw. 8 eingeklebt sein. Durch diese Maßnahmen kann ein reibschlüssiger Verbund oder Isolierperle mit dem Mantelrohr hergestellt oder verbessert werden, insbesondere, wenn z. B. geringere Preßdrücke auf das Mantelrohr ausgeübt werden sollen.

Da in modernen Haushaltsgeräten, z. B. in Wasch- oder Geschirrspülautomaten, zunehmend integrierte Schaltungen für den Steuerungsvorgang und den Arbeitsablauf verwendet werden und eine Temperatursteuerung eingeplant ist oder eine entsprechende Anpassung ohne nennenswerten Mehraufwand möglich ist, liefert das Temperaturüberwachungselement 38 eine erhebliche Verbesserung der Sicherheit, z. B. gegen Brand bei Geräten mit Kunststoffbehältern, bei unbedeutendem Mehraufwand.

## Patentansprüche

1. Rohrheizkörper, bei dem in ein Mantelrohr (1) aus verformbarem Metall eine Heizwendel (2) in Isoliermaterial (3) eingebettet ist, die an den Anschlußenden je mit einem Anschlußbolzen (4) verbunden ist und bei dem der Anschlußbolzen je durch eine Isolierperle (7, 8) hindurchgeführt ist und von dieser gegen Axialverschiebung gesichert gehalten ist, dadurch gekennzeichnet, daß die Isolierperlen (7, 8) aus einem hochfeuerfesten, dichten Aluminiumoxid mit einem Massengehalt über 80 bis 90 % und mit einer Rohdichte von etwa 3,3 kg/dm³ bestehen und daß jede Isolierperle (7, 8) von einer einzigen Einschnürung (9, 10) des Mantelrohres (1) gehalten wird.

2. Rohrheizkörper nach Anspruch 1, dadurch gekennzeichnet, daß das Material der lsolierperlen (7, 8) eine Druckfestigkeit N/mm² von über 1000 und eine Biegefestigkeit von über 200 nach DIN 40685 besitzt.

3. Rohrheizkörper nach Anspruch 1 oder 2, dadurch gekennzeichnet, daß in dem einen Ende des Mantelrohrs (1) eine Isolierperle (8) vorgesehen ist, deren Umfang durchgehend am Innenmantel des Mantelrohrs (1) anliegt , während im gegenüberliegenden Ende des Mantelrohrs (1) eine Isolierperle (7) mit flügelförmigen Fahnen (15) vorgesehen ist.

4. Rohrheizkörper nach einem der Ansprüche 1 bis 3, dadurch gekennzeichnet, daß der den größeren Durchmesser aufweisende Teil (11) der Isolierperle (7, 8) eine konische (23), konvexe (28) oder ballförmige (24) Mantelfläche besitzt.

5. Rohrheizkörper nach Anspruch 4, dadurch gekennzeichnet, daß im Mantelrohr (1) eine Einschnürung (22, 25, 40) vorgesehen ist, die den dem Rohrheizkörperinneren zugewendeten Stirnrand der der Isolierperle (7, 8) hintergreift und daß das Mantelrohr (1) im Bereich des den größeren Durchmesser aufweisenden Teils (11) der Isolierperle (7, 8) an diesen angepreßt ist.

6. Rohrheizkörper nach Anspruch 5, dadurch gekennzeichnet, daß die Einschnürung (22) zur Verankerung einer das Rohrheizkörperende verschließenden Gummikappe (31) dient.

7. Rohrheizkörper nach einem der Ansprüche 1 bis 6, dadurch gekennzeichnet, daß der Anschlußbolzen (4) hohl ist und daß das in das Isoliermaterial eingebettete Teil des Anschlußbolzens (4) zu einem Hohlkörper (35) ausgepreßt ist, der in dem Isoliermaterial (3) gegen Verdrehung gesichert eingebettet ist.

8. Rohrheizkörper nach Anspruch 7, dadurch gekennzeichnet, daß in den hohlen Anschlußbolzen ein an Anschlußdrähten (39) befestigtes Temperaturüberwachungselement (38) für eine integrierte Schaltung eingeschoben ist.

9. Rohrheizkörper nach einem der Ansprüche 1 bis 8, dadurch gekennzeichnet, daß die Fahnen (15) der Isolierperle (7) mit einer Ubergangsschräge von etwa 45° und einem etwa sinusförmigen Querschnitt vom hohlzylindrischen Grundkörper abstehen und daß zwischen den Ansätzen der Fahnen (15) der hohlzylindrische Grundkörper über einen Winkel von etwa 60° frei ist.

10. Rohrheizkörper nach einem der Ansprüche 1 bis 9, dadurch gekennzeichnet, daß auf das Ende des Mantelrohres (1) eine Drahtwendel (12) straff aufgewickelt ist, die sich mindestens über den Bereich der Isolierperle bis an die Stirnenden des Mantelrohres (1) erstreckt.

11. Rohrheizkörper nach einem der Ansprüche 1 bis 10, dadurch gekennzeichnet, daß die Isolierperle (7, 8) mittels eines Klebers mit der Innenmantelfläche des Kohrheizkörpers verbunden ist.

## Claims

1. A tubular heater member wherein a heating coil (2) is embedded in insulating material (3) in a jacket tube (1) of deformable metal, the heating coil being connected at the connecting ends to respective connecting pins (4), and wherein each connecting pin is passed through a respective insulating bead (7, 8) and is held thereby in a condition of being prevented from moving axially, characterized in that the insulating beads (7, 8) comprise a highly refractory, dense aluminium oxide with a mass content of over 80 to 90 % and with a gross density of about 3.3 kg/dm3 and that each insulating bead (7, 8) is held by a single constriction (9, 10) in the jacket tube (1).

2. A tubular heater member according to claim 1 characterized in that the material of the insulating beads (7, 8) has a compression strength N/mm² of over 1000 and a bending strength of over 200 in accordance with DIN 40685.

3. A tubular heater member according to claim 1 or claim 2 characterized in that provided in one end of the jacket tube (1) is an insulating bead (8) whose periphery bears uninterruptedly against the inside surface of the jacket tube (1) while provided in the opposite end of the jacket tube (1) is an insulating bead (7) with vane-like lugs (15).

4. A tubular heater member according to one of claims 1 to 3 characterized in that the portion of the insulating bead (7, 8), which is of the larger diameter, has a conical peripheral surface (23), a convex peripheral surface (28) or a spherical peripheral surface (24).

5. A tubular heater member according to claim 4 characterized in that provided in the jacket tube (1) is a constriction (22, 25, 40) which engages behind the end edge of the insulating bead (7, 8), which faces towards the interior of the tubular heater member, and that in the region of the portion of the insulating bead (7, 8) which is of the larger diameter, the jacket tube (1) is pressed against said portion.

6. A tubular heater member according to claim 5 characterized in that the constriction (22) serves for anchoring a rubber cap (31) for closing the end of the tubular heater member.

7. A tubular heater member according to one of claims 1 to 6 characterised in that the connecting pin (4) is hollow and that the portion of the connecting pin (4) which is embedded into the insulating material is pressed out to provide a hollow body (35) which is embedded in the insulating material (3) in a condition of being prevented from rotating therein.

8. A tubular heater member according to claim 7 characterised in that a temperature monitoring element (38) which is fixed to connecting wires (39), for an integrated circuit, is pushed into the hollow connecting pin.

9. A tubular heater member according to one of claims 1 to 8 characterised in that the lugs (15) on the insulating bead (7) project from the hollow- cylindrical main body with an inclined transitional portion at about 45° and a substantially sinusoidal cross-section, and that between the points of attachment of the lugs (15) the hollow- cylindrical main body is free over an angle of about 60°.

10. A tubular heater member according to one of claims 1 to 9 characterised in that a wire coil (12) is tightly wound on to the end of the jacket tube (1) and extends at least over the region of the insulating bead to the ends of the jacket tube (1).

11. A tubular heater member according to one of claim 1 to 10 characterised in that the insulating bead is connected to the inside peripheral surface of the tubular heater member by means of an adhesive.

## Revendications

1. Elément chauffant tubulaire, dans lequel dans une enveloppe tubulaire (1) en métal déformable, on noie dans un matériau isolant (3) un serpentin chauffant (2) relié à chacune des extrémités de raccordement à un boulon connecteur (4) et dans lequel le boulon connecteur traverse une perle isolante (7, 8) et est bloqué par celle-ci pour l'empêcher de se déplacer axialement, caractérisé en ce que les perles isolantes (7, 8) sont constituées par une alumine superréfractaire compacte, ayant une teneur massique supérieure à 80 % et allant jusqu'à 90 % et une masse volumique apparente d'environ 3,3 kg/dm³ et en ce que chaque perle isolante (7, 8) est tenue par un simple étranglement (9, 10) de l'enveloppe tubulaire (1).

2. Elément chauffant tubulaire selon la revendication 1, caractérisé en ce que le matériau des perles isolantes a une résistance en compression supérieure à 1000 N/mm² et une résistance à la flexion supérieure à 200 N/mm² selon DIN 40685.

3. Elément chauffant tubulaire selon la revendication 1 ou 2, caractérisé en ce qu'on prévoit dans l'une des extrémités de l'enveloppe tubulaire (1) une perle isolante (8) dont la périphérie appuie en continu sur la surface intérieure de l'enveloppe tubulaire (1), tandis qu'on prévoit dans l'extrémité opposée de l'enveloppe tubulaire (1) une perle isolante (7) avec des queues (15) en forme d'ailettes.

4. Elément chauffant tubulaire selon l'une des revendications 1 à 3, caractérisé en ce que la partie de plus grand diamètre de la perle isolante (7, 8) a une surface latérale conique (23), concave (28) ou bombée (24).

5. Elément chauffant tubulaire selon la revendication 4, caractérisé en ce qu'on prévoit dans l'enveloppe tubulaire (1) un étranglement (22, 25, 40) qui passe derrière le bord frontal de la perle isolante (7, 8) tourné vers l'intérieur de l'élément chauffant tubulaire et en ce que l'enveloppe tubulaire (1) est pressée contre la partie de la perle isolante (7, 8) présentant le plus grand diamètre.

6. Elément chauffant tubulaire selon la revendication 5, caractérisé en ce que l'étranglement (22) sert à ancrer un capuchon en caoutchouc (31) fermant l'extrémité de l'élément chauffant tubulaire.

7. Elément chauffant tubulaire selon l'une des revendications 1 à 6, caractérisé en ce que le boulon connecteur (4) est creux, et en ce que la partie du boulon connecteur (4) noyée dans le matériau isolant est pressée pour former un corps creux (35) qui est noyé dans le matériau isolant (3), ce qui l'empêche de tourner.

8. Elément chauffant tubulaire selon la revendication 7, caractérisé en ce qu'on introduit dans le boulon connecteur creux un élément de contrôle de température (38) fixé à des fils de raccordement (39) pour un circuit intégré.

9. Elément chauffant tubulaire selon l'une des revendications 1 à 8, caractérisé en ce que les queues (15) de la perle isolante (7) dépassent du corps de base en forme de cylindre creux par un biseau de transition d'environ 45° et ont une section transversale sensiblement sinusoïdale, et en ce qu'entre les racines des queues (15) le corps de base en forme de cylindre creux est libre sur un angle d'environ 60°.

10. Elément chauffant tubulaire selon l'une des revendications 1 à 9, caractérisé en ce que sur l'extrémité de l'enveloppe tubulaire (1) est fortement enroulée une spirale de fil métallique (12) qui s'étend au moins sur la zone de la perle isolante jusqu'aux extrémités frontales de l'enveloppe tubulaire (1).

11. Elément chauffant tubulaire selon l'une des revendications 1 à 10, caractérisé en ce que la perle isolante (7, 8) est reliée par un adhésif à la surface d'enveloppe intérieure de l'élément chauffant tubulaire.
